# NEUE EUROPÄISCHE PATENTSCHRIFT

(11) **EP 1 266 093 B2**
(45) Veröffentlichungstag und Bekanntmachung des Hinweises auf die Entscheidung über den Einspruch: **07.02.2007**
(45) Hinweis auf die Patenterteilung: 19.05.2004
(21) Anmeldenummer: 01913875.9
(22) Anmeldetag: 13.03.2001
(51) Int. Cl.: D21H 23/48, B05C 5/00

(54) **AUFTRAGSVORRICHTUNG UND VERFAHREN**
APPLICATION DEVICE AND PROCESS
DISPOSITIF D'APPLICATION ET PROCEDE

(30) Priorität: 14.03.2000 DE 10012256; 14.03.2000 DE 10012347
(43) Veröffentlichungstag der Anmeldung: 18.12.2002
(73) Patentinhaber: Voith Patent GmbH, 89522 Heidenheim (DE)
(72) Erfinder: MENDEZ-GALLON, Benjamin, 89551 Königsbronn (DE); UEBERSCHÄR, Manfred, 89547 Dettingen (DE)
(74) Vertreter: Trossin, Hans-Jürgen
(86) Internationale Anmeldenummer: PCT/EP2001/002828
(87) Internationale Veröffentlichungsnummer: WO 2001/068982

(56) Entgegenhaltungen:
- EP-A- 0 440 279
- EP-A- 0 826 825
- EP-A- 0 937 815
- WO-A-89/05477
- DE-A- 19 716 466
- DE-A- 19 735 588
- DE-A- 19 755 625
- DE-A- 19 803 240
- DE-A- 19 903 559
- US-A- 3 369 522
- US-A- 5 290 600
- US-A- 5 295 039
- US-A- 5 609 923

## Beschreibung

Die Erfindung betrifft eine Vorrichtung zum einseitigen oder beidseitigen Auftragen von flüssigem oder pastösem Auftragsmedium auf einen laufenden Untergrund, umfassend ein vom Untergrund mit Abstand angeordnetes Auftragswerk, welches das Auftragsmedium im freien Auftragsmedium-Strahl an den Untergrund abgibt, wobei der Untergrund bei direktem Auftrag die Oberfläche einer Materialbahn, insbesondere aus Papier oder Karton, und bei indirektem Auftrag die Oberfläche eines Übertragselements, vorzugsweise einer Übertragswalze, ist, welches das Auftragsmedium dann an die Oberfläche der Materialbahn überträgt, gemäß den Oberbegriffen der Ansprüche 1, 5 und 27. Die Erfindung betrifft einen Vorhang-Auftragsvorrichtung, d.h. eine Auftragsvorrichtung, bei welcher das Auftragswerk das Auftragsmedium als sich im Wesentlichen schwerkraftbedingt bewegenden Vorhang oder Schleier an den Untergrund abgibt.

Bei der Beschichtung von Materialbahnen unter Einsatz eines Vorhang-Auftragswerks (in der Fachwelt auch als "Curtain Coating" bekannt) wird das Auftragsmedium an den Untergrund in Form eines Auftragsmedium-Vorhangs abgegeben, der sich im Wesentlichen schwerkraftbedingt vom Auftragswerk zum Untergrund bewegt. Dass das Vorhang-Auftragswerk sich dabei in einem vorbestimmten Abstand vom Untergrund befindet, hat unter anderem den Vorteil, dass es beispielsweise bei einem Bahnabriss einem geringeren Beschädigungsrisiko ausgesetzt ist. Vorhang-Auftragswerke unterscheiden sich von anderen "kontaktlosen" Auftragswerken, beispielsweise Freistrahl-Düsenauftragswerken, bei welchen die Bewegung des Auftragsmediums vom Auftragswerk zum Untergrund hauptsächlich vom Ausstoßimpuls aus der Abgabedüse des Auftragswerks herrührt, grundlegend, da die Gestalt des aus der Abgabedüse austretenden Vorhangs lediglich dem Wechselspiel zwischen der Oberflächenspannung des Auftragsmediums und der Schwerkraft ausgesetzt ist. Die Oberflächenspannung versucht dabei, den Vorhang, der bezogen auf sein Volumen bzw. seine Querschnittsfläche eine sehr große Oberfläche bzw. Umfangslänge aufweist, zusammenzuziehen, um so seine Oberfläche zu verringern. Diesem Effekt widersetzt sich lediglich die Schwerkraft, die den Vorhang zu strecken sucht. Es ist daher leicht einzusehen, dass es umso schwieriger ist, einen über die gesamte Arbeitsbreite gleichmäßig dicken Auftragsmedium-Vorhang zu erhalten, je größer diese Arbeitsbreite ist.

Die Beschichtung von Materialbahnen mittels eines Vorhang-Auftragswerks, das der Materialbahn das Auftragsmedium als sich im Wesentlichen schwerkraftbedingt bewegenden Auftragsmedium-Vorhang bzw. -Schleier zuführt, ist von der Beschichtung von photographischen Filmen, Tonbändem und dergleichen seit langem bekannt. Allerdings weisen die Materialbahnen auf diesen Anwendungsgebieten eine erheblich geringere Breite auf, als dies bei modernen Anlagen zur Herstellung von Papier- und Pappebahnen der Fall ist, bei denen Materialbahnbreiten von mehr als 10 m gefordert werden. Einen über diese Breite gleichmäßig dicken Auftragsmedium-Vorhang bilden und stabil halten zu können, ist eine Aufgabe, bei der es alles andere als naheliegt, sich von den vergleichsweise einfach zu kontrollierenden bekannten schmalen Auftragsmedium-Vorhängen Anregungen für eine funktionstaugliche Lösung zu erwarten. Darüber hinaus bewegen sich die Materialbahnen in modernen Anlagen zur Herstellung von Papier- und Pappebahnen mit Geschwindigkeiten von bis zu 3000 m/min, was ein Vielfaches der Geschwindigkeit ist, mit der sich die bekannten schmalen Materialbahnen bewegen, und überdies eine weitere hohe Belastung für die Stabilität des Auftragsmedium-Vorhangs darstellt.

Eine Vorrichtung der eingangs genannten Art ist aus der DE 197 16 466 A1 bekannt. Diese Druckschrift zeigt eine Vorrichtung zum Auftragen von Dispersionen auf eine Materialbahn durch ein sogenanntens Curtain-Coating-Auftragsverfahren. Dabei sind längs der in Materialbahnquerrichtung seitlichen Ränder des sich über die Arbeitsbreite der Vorrichtung erstreckende Auftragsmedium-Vorhangs je ein von einem Auftragswerk zur Materialbahn hin verlaufendes Randführungselement angeordnet, welche je nach Ausführungsform vom Auftragsmedium benetzt sein können oder nicht. Im Fall von benetzten Randführungselementen wird der Auftragsmedium-Vorhang an seinen seitlichen Rändern durch Adhäsionskräfte in Materialbahnquerrichtung gestreckt. Im Falle nicht benetzter Randführungsetemente sind diese als Elektroden ausgebildet, welche ein elektrisches Feld erzeugen, das derart auf die seitlichen Ränder des Auftragsmedium-Vorhangs einwirkt, dass diese in Materialbahnquerrichtung gestreckt wird. Nachteilig an diesem Stand der Technik ist, dass der Auftragsmedium-Vorhang durch die genannte Vorrichtung lediglich an seinen seitlichen Rändern beeinflussbar ist. Dies kann besonders bei großen Arbeitsbreiten zu unbefriedegenden Auftragsergebnissen vor allem in der Arbeitsbreitenmitte führen.

Die DE 199 03 559 A1 stellt eine ganze Reihe von Wirkprinzipien vor, welche es ermöglichen sollen, die von der Materialbahn mitgeführte Luftgrenzschicht unmittelbar vor einem Vorhang-Auftragswerk zu schwächen. Auf die Möglichkeiten, die Effizienz dieser Wirkprinzipien zu verbessern, geht diese Druckschrift jedoch nicht ein.

Die WO 97/03009 befasst sich mit dem Problem der Trocknung von Materialbahnen nach dem Auftrag von Medien, nämlich Druckfarben, insbesondere im Tief- Rollenoffset- und Flexodruck. Sie schlägt vor, die Gasmoleküle an der Oberfläche der Materialbahn mittels einer Korona-Entladung zu ionisieren und zu einer Elektrode hin zu beschleunigen, um durch den mit diesem "lonenwind" einhergehenden Gasaustausch an der Materialbahnoberfläche die Trocknungseffizienz zu erhöhen.

Die DE 1 98 03 240 A1 offenbart eine Curtain-Coating-Auftragsvorrichtung, welche eine Sensoreinrichtung zur Erfassung der Strichmenge der auf die Materialbahn aufgetragenen Auftragsmedium-Schicht und eine Regeleinrichtung zur Regelung der Auftragsmenge umfasst. Die Auftragsmenge wird über eine Veränderung der Spaltweite des Auftragsmedium-Austrittsspalts am Auftragswerk geregelt.

Die EP 0 937 815 A1 zeigt eine Vorrichtung zum Auftragen eines flüssigen oder pastösen Auftragsmediums durch einen Auftragsmedium-Strahl, bei welcher der Auftragsbereich durch Blendenelemente vergrößert oder verkleinert werden kann, die von den seitlichen Rändern des Auftragsbereichs her in Materialbahnquerrichtung derart über Auftragsmedium-Düsen bewegt werden können, dass der von diesen ausgehende Auftragsmedium-Strahl von der Blende abgefangen wird und die Materialbahn nicht erreicht.

Die Druckschriften US-A-5,609,923, WO-A-89/05477, US-A-5,295,039 und US-A-5,122,386 beschreiben und betreffen alle das gleiche technische Problem, nämlich den am Auftreffort des Auftragsmedium-Vorhangs auf den laufenden Untergrund mit Erhöhung der Laufgeschwindigkeit des Untergrunds zunehmenden Einschluss von Luftbläschen. Die Druckschrift US-A-5,295,039 konzentriert sich jedoch auf die Sonderaufgabe, Funkenentladungen an der Elektrodenanordnung zu vermeiden.

Zur Lösung des Problems der mit Erhöhung der Laufgeschwindigkeit des Untergrunds zunehmenden Lufteinschlüsse an der Auftreffstelle des Auftragsmedium-Vorhangs auf den laufenden Untergrund schlagen die Druckschriften US-A-5,609,923, WO-A-89/05477 und US-A-5,122,386 vor, den laufenden Untergrund elektrostatisch aufzuladen. Insbesondere die Druckschrift US-A-5,609,923 erläutert eine hier auftretende technische Wirkung:

Wie laut dieser Druckschrift bereits aus den Druckschriften EP-A-0 563 308 und EP-A-0 563 086 bekannt ist, sind die Beschichtungsgeschwindigkeiten beim Vorhang-Auftragsverfahren bei hohen Vorhangsströmungsraten durch die Bildung eines sogenannten metastabilen Bereichs begrenzt. Dieser metastabile Bereich wird in Spalte 3, Zeilen 27-33 der US-A-5,609,923 dahingehend erläutert, dass bei moderaten bis hohen Strömungsraten im Auftragsmedium-Vorhang die Beschichtungsgeschwindigkeit, bei welcher ein Lufteinschluss beginnt, höher ist als die Geschwindigkeit, bei welcher er sich auflöst. Bei mittleren Beschichtungsgeschwindigkeiten ist jedoch die Beschichtung hinsichtlich einer beliebigen Störung, die zu Lufteinschlüssen führen kann, metastabil. Für praktische Zwecke können daher diese in dem Zwischenbereich gelegenen Beschichtungsgeschwindigkeiten ("intermediate coating speeds") nicht verwendet werden.

Laut Spalte 4, Zeilen 35-37 der US-A-5,609,923 bewirkt die elektrostatische Aufladung des laufenden Untergrunds eine zunehmende Unterdrückung des unbrauchbaren metastabilen Geschwindigkeitsbereichs, wenn die elektrostatische Spannung erhöht wird.

Die Druckschrift WO-A-89/05477 löst das identische Problem des Einschlusses von Luftblasen im Wesentlichen mit identischen Mitteln, nämlich der elektrostatischen Aufladung des laufenden Untergrunds, und versucht, hierfür eine wissenschaftliche Erklärung zu geben: gemäß Spalte 6, Zeile 30 bis Seite 7, Zeile 1, der WO-A-89/05477 trägt ein hohes Niveau an elektrostatischer Aufladung des Untergrunds zu einer im Wesentlichen anziehend wirkenden Kraft bei, welche in dem Bereich, in welchem der Vorhang auf den Untergrund auftrifft, in die geeignete Richtung wirkt, was somit eine Erhöhung der Laufgeschwindigkeit des Untergrunds gestattet, ohne den Beschichtungserfolg zu beeinträchtigen.

Auch die Druckschrift US-A-5,122,386 stellt in Spalte 3, Zeilen 38-45 phänomenologisch fest, dass durch elektrostatische Aufladung des laufenden Untergrunds - hier empfohlenerweise unmittelbar vor dem Auftreffpunkt des Vorhangs auf den Untergrund - eine Laufgeschwindigkeit des Untergrunds von bis zu 330 m/min ohne Lufteinschluss möglich ist.

Die Druckschrift US-A-5,290,600 betrifft im Wesentlichen eine Vorrichtung zur Anbringung von Straßenmarkierungen.

Darüber hinaus betrifft diese Druckschrift gerade keine Vorrichtung zum Aufbringen vom Auftragsmedium im Curtain-Coating-Verfahren, bei welchem sich der Auftragsmedium-Vorhang im Wesentlichen schwerkraftgetrieben vom Auftragswerk zum Untergrund hin bewegt. Vielmehr ist bei der Auftragsvorrichtung der US-A-5,290,600 das elektrische Feld die treibende Kraft, welche für eine Bewegung des Auftragsmediums vom Auftragswerk zum Untergrund sorgt. Das elektrische Feld kann bestenfalls durch Schwerkraft unterstützt sein. Damit sind die aus der US-A-5,290,600 bekannten Verhältnisse, verglichen mit den gattungsgemäßen Vorrichtungen, gemäß welchen sich der Auftragsmedium-Vorhang im Wesentlichen schwerkraftbedingt vom Auftragswerk zum Untergrund bewegt, genau umgekehrt.

Zum weiteren Stand der Technik sei der Vollständigkeit halber noch auf die DE 198 29 449 A1 verwiesen.

Demgegenüber ist es Aufgabe der vorliegenden Erfindung, Auftragsvorrichtungen das eingangs genannten Art für den Einsatz in Anlagen zur Herstellung oder/und Veredelung von breiten und sich schnell bewegenden Materialbahnen, vorzugsweise aus Papier oder Karton, weiter zu verbessern, insbesondere was die Stabilisierung des Auftragsmedium-Strahls bzw. -Vorhangs anbelangt.

Diese Aufgabe wird gemäß einem ersten Gesichtspunkt der vorliegenden Erfindung gelöst durch eine Vorrichtung mit den Merkmalen des Anspruchs 1.

Das die Schwerkraft bei der Beschleunigung des Auftragsmedium-Strahls unterstützende elektrische Feld wird erfindungsgemäß in einfacher Weise dadurch erzeugt, dass das Auftragswerk auf einem ersten vorbestimmten elektrischen Potential gehalten ist, während der Untergrund auf einem zweiten vorbestimmten elektrischen Potential, beispielsweise Masse- bzw. Erdpotential, gehalten werden kann. In diesem Fall brauchen keine zusätzlichen Elektroden vorgesehen zu werden, sondern es genügt, die vorhandenen Vorrichtungen mit elektrischen Anschlüssen zu versehen.

Im Unterschied zu den vorstehend beschriebenen herkömmlichen Vorhang-Auftragsvorrichtungen bewegt sich der Auftragsmedium-Strahl bei der erfindungsgemäßen Auftragsvorrichtung nicht allein unter dem Einfluss der Schwerkraft von der Abgabedüse zum Untergrund. Vielmehr wird diese Bewegung durch eine zusätzliche Kraft unterstützt, welche von der Felderzeugungsvorrichtung auf den Auftragsmedium-Strahl ausgeübt wird und den Strahl auf seinem Weg von der Abgabedüse zum Untergrund zu strecken sucht (Vorstreckung). Daher kann bei "Curtain coating-Auftragswerken" entweder bei gleichem Abstand zwischen Abgabedüse und Untergrund die Stabilität des Strahls erhöht werden, oder der Abstand zwischen Abgabedüse und Untergrund bei vorgegebener gewünschter Strahlstabilität größer gewählt werden.

Insbesondere letzteres ist von Vorteil, wenn man bedenkt, dass sich die Gesamtstreckung des Auftragsmediums von einer durch die Weite der Abgabedüse bestimmten Strahldicke bis zu der Dicke der letztendlich auf den Untergrund aufgebrachten Schicht von Auftragsmedium aus dem Produkt der vorstehend beschriebenen Vorstreckung des Strahls auf dem Weg von der Abgabedüse zum Untergrund und der Kontaktstrekkung zusammensetzt, welche vom Unterschied zwischen der Geschwindigkeit des Strahls unmittelbar vor dem Auftreffen auf den Untergrund und der Laufgeschwindigkeit des Untergrunds beim Kontakt des Auftragsmediums mit dem Untergrund herrührt. Für die Erzielung einer möglichst gleichmäßigen Auftragsschicht ist es nämlich von Vorteil, wenn sich die Gesamtstrekkung möglichst gleichmäßig aus Vorstreckung und Kontaktstreckung zusammensetzt. Da der Auftragsmedium-Strahl umso anfälliger für äußere Einflüsse ist, beispielsweise für den Einfluss der vom Untergrund mitgeführten Luftgrenzschicht, je länger der Weg des Auftragsmediums von der Abgabedüse zum Untergrund ist, läuft dies in der Praxis stets auf den Wunsch nach einer möglichst starken Vorstreckung hinaus.

Zusätzlich oder alternativ kann jedoch auf der stromaufwärtigen Seite des Auftragswerks und in dessen Nachbarschaft eine Elektrodenanordnung vorgesehen sein, welche auf einem vorbestimmten elektrischen Elektrodenanordnungs-Potential gehalten ist. "Zusätzlich" bedeutet dabei, dass sowohl das Auftragswerk als auch die Elektrodenanordnung auf einem vorbestimmten, vom Erdpotential verschiedenen Potential gehalten sind.

Hingegen bedeutet "alternativ", dass nur die Elektrodenanordnung auf einem vorbestimmten, vom Erdpotential verschiedenen Potential gehalten sind, während das Auftragswerk entweder geerdet ist oder sich hinsichtlich seines elektrischen Potentials in der Schwebe befindet ("floating potential").

Die Aufgabe der vorliegenden Erfindung wird gemäß einem zweiten Gesichtspunkt der Erfindung durch die gerade beschriebene "alternative" Bereitsteltung einer Elektrodenanordnung, nämlich durch eine Auftragsvorrichtung mit den Merkmalen des Anspruchs 5 gelöst.

Dabei wird von dem elektrischen Feld auf den Auftragsmedium-Strahl auch eine Kraft ausgeübt, die eine orthogonal zu dessen Bewegungsrichtung verlaufende Komponente besitzt, d.h. die Elektrodenanordnung zieht den Auftragsmedium-Strahl an. Auch diese Kraftkomponente hilft, den Auftragsmedium-Strahl gegenüber dem Einfluss der an der Oberfläche des Untergrunds mitgeführten Luftgrenzschicht zu stabilisieren.

Die Elektrodenanordnung kann wenigstens eine Flachelektrode umfassen. Dabei kann die Flachelektrode an ihrer zum Untergrund hinweisenden Seite eine Mehrzahl von Vorsprüngen oder Nadelspitzen aufweisen. Alternativ ist es jedoch auch möglich, dass die Elektrodenanordnung eine Mehrzahl von in Querrichtung des Untergrundes einander benachbart angeordneten Einzetelektroden, vorzugsweise Nadelelektroden, umfasst. Durch den Einsatz von Nadelspitzen bzw. Nadelelektroden kann erreicht werden, dass die Elektrodenanordnung ihre Umgebung nicht nur durch das bezüglich dem Erdpotential gebildete elektrische Feld beeinflusst, sondern dass es darüber hinaus auch zu Entladungsvorgängen kommen kann, bei welchen die Umgebungsluft zumindest teilweise ionisiert wird, und die so entstandenen Ladungsträger zu einer Aufladung beispielsweise des Auftragsmedium-Strahls führen. Nach einer derartigen Aufladung kann die Bewegung des Auftragsmedium-Strahls noch effektiver durch das elektrische Feld beeinflusst werden.

In Weiterbildung der Erfindung wird vorgeschlagen, dass stromabwärts der Auftreffposition des Auftragsmediums auf den Untergrund eine Vorrichtung zum Erzeugen eines elektrischen Feldes vorgesehen ist. Dieses elektrische Feld übt auf das auf den Untergrund aufgebrachte Auftragsmedium eine zum Untergrund hin gerichtete Kraft aus, was an Stellen, auf die zuviel Auftragsmedium aufgebracht worden ist, zu einer Verdrängung des überschüssigen Auftragsmediums führt. Hierdurch wird zum einen auch bislang nicht bedeckten Stellen des Untergrunds Auftragsmedium zugeführt, was die Bedeckung des Untergrunds mit Auftragsmedium verbessert. Zum anderen kann hierdurch die Dicke der Auftragsschicht vergleichmäßigt werden.

Bevorzugt weist die weitere Felderzeugungsvorrichtung eine dem Untergrund benachbarte weitere Elektrodenanordnung auf, welche vorzugsweise auf einem weiteren vorbestimmten elektrischen Potential gehalten ist.

Eine derartige, das auf den Untergrund aufgebrachte Auftragsmedium zum Untergrund hin ziehende Kraft kann grundsätzlich) aber auch von einer Restaufladung des auf den Untergrund aufgebrachten Auftragsmediums infolge von durch die erste Elektrodenanordung induzierten Entladungen herrühren.

Das bzw. die vom Erdpotential verschiedenen, vorbestimmten elektrischen Potentiale können beispielsweise einen Wert von zwischen 5 kV und etwa 60 kV, vorzugsweise etwa 30 kV aufweisen.

Wie vorstehend bereits erwähnt, wird der Untergrund vorzugsweise auf Erdpotential gehalten. Dies kann beispielsweise dadurch realisiert werden, dass ein Gegenelement, vorzugsweise eine Gegenwalze, das bei direktem Auftrag die Materialbahn im Bereich des Auftragswerks stützt bzw. auf dessen Oberfläche das Auftragswerk das Auftragsmedium bei indirektem Auftrag aufbringt, mit einer Elektrode in Kontakt steht, um diese auf dem zweiten vorbestimmten elektrischen Potential zu halten. Zusätzlich oder alternativ kann jedoch auch vorgesehen sein, dass die, beispielsweise metallische oder gummierte, Oberfläche des Gegenelements mit der Elektrode in Schleifkontakt steht. Schließlich ist es auch noch möglich, dass die Elektrode mit einer Lagerwelle der Gegenwalze in elektrisch leitendem Kontakt steht. Bei direktem Auftrag kommt als weitere Alternative hinzu, dass man die Materialbahn mittels einer beispielsweise als Bahnleitelement ausgebildeten Elektrode auf dem zweiten vorbestimmten elektrischen Potential, also vorzugsweise dem Erdpotential, hält.

Neben dem Einsatz von elektrischen Feldern zur Beeinflussung des Auftragsmedium-Strahls kommen selbstverständlich auch anders geartete Kraftfelder in Frage, beispielsweise Magnetfelder, sofern das Auftragsmedium auf ein Magnetfeld ansprechende Partikel ohnehin als Bestandteil enthält oder diese Partikel dem Auftragsmedium zu diesem Zweck beigemengt werden können.

Um den Einfluss der an der Oberfläche des Untergrunds mitgeführten Luftgrenzschicht auf den Auftragsmedium-Strahl gering halten zu können, wird vorgeschlagen, dass der Elektrodenanordnung in Laufrichtung des Untergrundes eine Vorrichtung zur Schwächung dervon dem Untergrund mitgeführten Luftgrenzschicht vorgeordnet ist. Dabei kann die Luftgrenzschicht-Schwächungsvorrichtung eine Absaugvorrichtung umfassen, mit deren Hilfe die Luftgrenzschicht aktiv vom laufenden Untergrund entfernt werden kann.

Beispielsweise kann am stromabwärtigen Ende der Absaugvorrichtung ein mit dem Untergrund in Schleifkontakt stehender Schleppschaber vorgesehen sein. Dieser Schleppschaber dichtet die Absaugvorrichtung zur Umgebung hin ab und behindert die Weiterbewegung der Luftgrenzschicht zum Auftragswerk hin. Hierdurch wird die in der Luftgrenzschicht mitgeführte Luft aufgestaut, was den laminaren Charakter der Strömung der Luftgrenzschicht zumindest teilweise zerstört. Dies erleichtert das Absaugen und erhöht die Saugeffizienz der Absaugvorrichtung. Somit kann die Luftgrenzschicht durch die erfindungsgemäß ausgebildete Absaugvorrichtung besonders wirksam geschwächt, wenn nicht gar vollständig vom Untergrund entfernt werden.

Der Schleppschaber kann als flexible Folie, vorzugsweise aus Kunststoff, Metallblech oder einem Verbundwerkstoff, ausgebildet sein. Die flexible Folie schmiegt sich unter der Saugwirkung der Absaugvorrichtung gegen den Untergrund an, was zum einen die Abdichtung verbessert und zum anderen dem Aufbau einer neuen Luftgrenzschicht vorbeugt. Ist der Schleppschaber aus Metallblech gefertigt, so wird vorzugsweise Edelstahlblech mit einer Dicke von höchstens 0,1 mm eingesetzt. Als vorteilhaft haben sich aber auch Schleppschaber aus Verbundwerkstoff mit einer Oberflächenbeschichtung aus Teflon erwiesen. Der Verbundwerkstoff sorgt dabei für die erforderliche Temperaturbeständigkeit und Flexibilität, während die Oberflächenbeschichtung aus Teflon für eine geringe Reibung zwischen dem Schleppschaber und dem laufenden Untergrund sorgt. Ferner kann der Schleppschaber in Laufrichtung gekrümmt sein, was das elastische Ausweichen erleichtert und die Reibung mit dem Untergrund weiter mindert.

In Weiterbildung der Erfindung wird vorgeschlagen, dass im Bereich der Absaugvorrichtung, vorzugsweise zwischen dem stromabwärtigen Ende der Absaugvorrichtung und dem Schleppschaber, eine weitere Elektrodenanordnung vorgesehen ist. Auch mit Hilfe dieser weiteren Elektrodenanordnung kann die vom Untergrund mitgeführte Luftgrenzschicht beeinflusst und insbesondere geschwächt werden. Vor allem wenn die weitere Elektrodenanordnung eine Mehrzahl von in Querrichtung des Untergrundes einander benachbart angeordneten Einzelelektroden, vorzugsweise Nadelelektroden, umfasst, oder wenn die weitere Elektrodenanordnung wenigstens eine Flachelektrode umfasst, welche an ihrer zum Untergrund hin weisenden Seite eine Mehrzahl von Vorsprüngen oder Nadelspitzen aufweist, kann es zwischen den Spitzen der weiteren Elektrodenanordnung und dem Untergrund ebenfalls zu Entladungsvorgängen kommen. Diese Entladungen stören die laminare Störung der Luftgrenzschicht und wandeln diese zumindest teilweise in eine turbulente Strömung um, was das Absaugen der Luftgrenzschicht erleichtert und somit die Effektivität der Absaugvorrichtung weiter verbessert. Zur Unterstützung des Entstehens dieser Entladungen wird vorgeschlagen, dass die weitere Elektrodenanordnung von dem Untergrund einen Abstand von zwischen etwa 2 mm und etwa 30 mm aufweist.

Die weitere Elektrodenanordnung kann grundsätzlich an eine äußere Spannungsversorgung angeschlossen sein. Es ist jedoch ebenso möglich, und konstruktiv sogar einfacher zu realisieren, wenn das elektrische Potential der weiteren Elektrodenanordnung in der Schwebe gehalten ist ("floating potential"). In diesem Fall wird die weitere Elektrodenanordnung infolge der von der ersten Elektrodenanordnung ausgehenden Entladungen aufgeladen und somit ebenfalls auf ein vom Massepotential verschiendenes Potential gebracht. Zur Reduzierung der Kapazität der weiteren Elektrodenanordnung sowie aus Sicherheitsgründen wird vorgeschlagen, dass die weitere Elektrodenanordnung an der Absaugvorrichtung von dieser elektrisch isoliert angeordnet ist.

Wie vorstehend bereits erläutert, versucht die Oberflächenspannung des Auftragsmediums, die Oberfläche des Auftragmedium-Strahls zu verkleinern, was sich insbesondere im Bereich der Seitenränder des Auftragmedium-Strahls auswirkt und zu einer Strahleinengung führt. Dieser Strahleinengung kann durch das Vorsehen von Randführungselementen vorgebeugt werden, da in diesem Fall zwischen dem Auftragsmedium und der Oberfläche der Randführungselemente zusätzlich Adhäsionskräfte wirken, welche sich der von der Oberflächenspannung des Auftragsmediums ausgehenden Einengungstendenz widersetzen.

Gemäß einem weiteren Gesichtspunkt wird die erfindungsgemäße Aufgabe daher durch eine Vorrichtung mit den Merkmalen des Anspruchs 27 gelöst.

Aus Gründen einer guten Benetzung der Randführungselemente weisen diese eine strukturierte Oberfläche auf. Hierzu weist erfindungsgemäß die Oberfläche wenigstens eines Randführungselements eine gezahnte Oberfläche, beispielsweise in Form eines Außengewindes oder auch eines Innengewindes, auf.

Die Adhäsion zwischen den Randführungselementen und dem Auftragsmedium kann dadurch verbessert werden, dass die Oberflächeneigenschaften wenigstens eines Randführungselements derart gewählt sind, dass der von den Eigenschaften des Auftragsmediums und der Oberfläche der Randführungselemente abhängige Benetzungs- oder Randwinkel weniger als 90° beträgt.

Die Randführungselemente können beispielsweise aus Glas oder Metall gefertigt sein, da diese Materialien eine ausreichend hohe Oberflächenspannung aufweisen. Bei Metallen ist allerdings zu beachten, dass einige Metalle die Tendenz haben, Wasserdampf aus der sie umgebenden Atmosphäre zu adsorbieren, wodurch ihre Oberflächenspannung auf den Wert der adsorbierten Wasserschicht sinkt.

Um die Auftragsvorrichtung an die Breite der zu beschichtenden Materialbahn anpassen zu können, wird vorgeschlagen, dass wenigstens ein Randführungselement in Querrichtung des Untergrunds verschiebbar angeordnet ist oder/und dass der Winkel, den ein Randführungselement mit der Vertikalen einschließt, verstellbar ist. Darüber hinaus kann die Winkelverstellbarkeit ein Verschwenken der freien Enden der Randführungselemente in Querrichtung oder/und in Längsrichtung beinhalten.

Schließlich kann die Wirkung der Randführungselemente auch durch das Vorsehen eines elektrischen Feldes verbessert werden, beispielsweise dadurch, dass in der Nähe wenigstens eines der Randführungselemente, vorzugsweise im Wesentlichen parallel zu diesem verlaufend, eine Elektrode vorgesehen ist, die auf einem vorbestimmten elektrischen Potential gehalten ist.

Die vorstehend genannte Aufgabe wird schließlich durch ein Verfahren mit den Merkmalen des Anspruchs 34 gelöst.

Die Erfindung wird im Folgenden an einem Ausführungsbeispiel anhand der beigefügten Zeichnung näher erläutert werden. Es stellt dar:
- Fig. 1: eine grob schematische Seitenansicht zur Erläuterung von Aufbau und Funktion einer erfindungsgemäßen Auftragsvorrichtung;
- Fig. 2: eine schematische Ansicht zur Erläuterung von Aufbau und Funktion der Randführungselemente; und
- Fig. 3: eine Darstellung zur Erläuterung des Begriff "Benetzungswinkel" bzw. "Randwinkel".

In Fig. 1 ist eine erfindungsgemäße Auftragsvorrichtung allgemein mit 10 bezeichnet. Sie umfasst ein Vorhang-Auftragswerk 12 mit einer Abgabedüse 14, aus der Auftragsmedium 16 in Form eines Vorhangs 18 an einen sich in Laufrichtung L bewegenden Untergrund U abgegeben wird. Der Untergrund U ist im dargestellten Ausführungsbeispiel die Oberfläche 20a einer Materialbahn 20, die im Bereich des Auftragswerks 12 die Umfangsflächen einer Stützwalze 22 teilweise umschlingt.

Auf seinem Weg von der Abgabedüse 14 zum Untergrund U wird das Auftragsmedium 16 beschleunigt. Dies führt zu einer Verringerung der Dicke des Vorhangs 18 von dem Wert D im Bereich der Abgabedüse 14 auf den Wert d unmittelbar vor der Auftreffpositon P auf dem Untergrund U (Vorstreckung). Infolge des Unterschieds zwischen der Geschwindigkeit des Auftragmedium-Vorhangs 18 unmittelbar vor der Auftreffposition P und der Laufgeschwindigkeit des Untergrunds U wird das Auftragsmedium 16 beim Auftreffen auf dem Untergrund U nochmals gestreckt, so dass die auf den Untergrund U aufgebrachte Auftragsschicht 24 letztendlich die Dicke s aufweist (Kontaktstreckung). Die Gesamtstreckung des Auftragsmedium 16 ergibt als Produkt der Streckungsfaktoren von Vorstreckung und Kontaktstreckung.

In der Praxis wird das Auftragsmedium 16 beim Auftreffen auf den Untergrund U meist stärker gestreckt als auf dem Weg von der Abgabedüse 14 zum Untergrund U, da man im Hinblick auf einen möglichst stabilen Vorhang 18 die Fallstrecke zwischen Abgabedüse 14 und Untergrund U nicht beliebig groß wählen kann. Eine zu starke Kontaktstreckung wirkt sich aber nachteilig auf die Gleichmäßigkeit der auf den Untergrund U aufgebrachten Auftragsschicht 24 aus.

Die erfindungsgemäße Auftragsvorrichtung 10 bietet nun eine Möglichkeit, mit deren Hilfe man entweder bei gleicher Fallhöhe zwischen Abgabedüse 14 und Untergrund U die Vorstreckung des Vorhangs 18 verstärken kann bzw. wie man bei gleicher Vorstreckung die Fallhöhe zwischen Abgabedüse 14 und Untergrund U verringern und somit den Vorhang 18 stabilisieren kann. Und zwar wird erfindungsgemäß der Auftragmedium-Vorhang 18 auf seinem Weg von der Abgabedüse 14 zum Untergrund U nicht allein der Schwerkraft überlassen, sondern es werden auf ihn zusätzlich elektrostatische Kräfte ausgeübt. Diese Stärkung der den Vorhang 18 streckenden Kräfte hat, da die Oberflächenspannung des Auftragsmediums 16, die den Vorhang 18 im Sinne einer Verringerung von dessen Oberfläche zusammenzuziehen sucht, konstant bleibt, eine höhere Stabilität des Auftragmedium-Vorhang 18 zur Folge.

Grundsätzlich könnten die elektrostatischen Kräfte dadurch bereitgestellt werden, dass man an das Gehäuse des Auftragswerks 12 eine erste vorbestimmte elektrische Spannung V₁ anlegt und die Stützwalze 22 auf dem

Erd- bzw. Massepotential V_{E} bzw. V₂ hält. In dem Ausführungsbeispiel gemäß Fig. 1 wird jedoch ein anderer Weg beschritten, der nachfolgend näher erläutert werden soll:

Gemäß Fig. 1 ist in Laufrichtung L unmittelbar vor dem Auftragswerk 12 eine Elektrodenanordnung 30 vorgesehen, die beispielsweise eine sich in Querrichtung Q erstreckende Flachelektrode mit einer Mehrzahl von Nadelspitzen umfassen kann, oder von einer Mehrzahl von in Querrichtung Q einander benachbart angeordneten Nadelelektroden 32 gebildet sein kann. An die Elektrodenanordnung 30 wird eine vorbestimmte elektrische Spannung V₃ angelegt, während die sie umgebenden Teile der Auftragsvorrichtung 10, nämlich das Auftragswerk 12, die Stützwalze 22 und ein bezüglich der Laufrichtung L stromaufwärts der Elektrodenanordnung 30 vorgesehener Saugkasten 34 zur Schwächung einer von der Materialbahn 20 mitgeführten Luftgrenzschicht auf Masse- bzw. Erdpotential V_{E} gehalten sind.

Zwischen der Elektrodenanordnung 30 und ihrer auf Erdpotential gehaltenen Umgebung baut sich nicht nur ein elektrisches Feld auf, sondern es kommt zwischen den Nadelspitzen bzw. Nadelelektroden 32 und der Umgebung zu Entladungen, die in Fig. 1 durch die gestrichelten Linien E angedeutet sind. Infolge dieser Entladungen E wird das Auftragsmedium 16 des Vorhangs 18 elektrisch aufgeladen, so dass es in dem elektrischen Feld zwischen der Elektrodenanordnung 30 und der Stützwalze 22 zur Stützwalze 22 hin beschleunigt wird, was die Vorstreckung unterstützt.

Darüber hinaus wird auf den Vorhang 18 infolge der Entladungen E aber auch eine Kraft ausgeübt, die eine orthogonal zu dessen Fallbewegungsrichtung verlaufende Komponente besitzt. Auch diese Kraftkomponente hilft, den Auftragsmedium-Vorhang 18 vor dem Einfluss der an der Oberfläche der Materialbahn 20 mitgeführten Luftgrenzschicht G zu stabilisieren.

Wie vorstehend bereits angesprochen, dient der Saugkasten 34 zur Schwächung der Luftgrenzschicht G. Zur Erhöhung der Saugeffizienz ist an diesem Saugkasten 34 auslaufseitig ein Schleppschaber 36 vorgesehen, der mit der Oberfläche 20a der Materialbahn 20 in Gleitkontakt steht und den Saugbereich des Saugkastens 34 auslaufseitig abdichtet. Der Schleppschaber 36 kann beispielsweise aus einem mit Teflon beschichteten Verbundwerkstoff gefertigt sein. Aufgrund des Einsatzes eines Verbundwerkstoffs weist der Schleppschaber 36 ausreichende Temperaturbeständigkeit und Flexibilität, und aufgrund der Oberflächenbeschichtung mit Teflon ausreichende Reibungsarmut auf.

Vorteilhaftweise ist nun zwischen diesem Schleppschaber 36 und dem Saugkasten 34 eine weitere Elektrodenanordnung 40 vorgesehen, die an dem Saugkasten 34 über eine elektrischen Isolierung 42 angebracht ist. Die weitere Elektrodenanordnung 40 kann wiederum entweder von einer Flachelektrode mit einer Mehrzahl von Nadelspitzen oder einer Mehrzahl von in Querrichtung Q einander benachbart angeordneten Nadelelektroden gebildet sein. Die Elektrodenanordnung 40 kann grundsätzlich an eine äußere Spannungsversorgung angeschlossen sein. In dem dargestellten Ausführungsbeispiel befindet sie sich hinsichtlich ihres elektrischen Potentials jedoch in einem Schwebezustand ("floating potential"), wird aber infolge der von der Elektrodenanordnung 30 ausgehenden Entladungen E aufgeladen und somit ebenfalls auf ein vom Massepotential verschiedenes Potential gebracht.

Aufgrund des geringen Abstands der Spitzen der Elektrodenanordnung 40 vom Untergrund U genügt die Aufladung der Elektrodenanordnung 40, um es zwischen den Spitzen der Elektrodenanordnung 40 und dem Untergrund U ebenfalls zu Entladungen e kommen zu lassen. Diese Entladungen e stören die laminare Strömung der Luftgrenzschicht G und wandeln diese zumindest teilweise in eine turbulente Strömung um. Dies erleichtert das Absaugen der Luftgrenzschicht G von der Oberfläche 20a der Materialbahn und verbessert somit die Effektivität des Saugkastens 34.

Elektrische Kräfte können schließlich auch noch zur Verbesserung der Egalisierung und Fixierung der Auftragsschicht 24 auf der Materialbahn 20 beitragen. Hierzu kann beispielsweise eine weitere Elektrodenanordnung in Form einer Plattenelektrode 46 vorgesehen sein, die auf einem vorbestimmten elektrischen Potential V₄ gehalten ist. Zwischen dieser Plattenelektrode 46 und der auf Massepotential gehaltenen Stützwalze 22 bildet sich ein relativ homogenes elektrisches Feld aus, welches auf das Auftragsmedium eine zum Untergrund U hin gerichtete Kraft ausübt. Diese Kraft sorgt an Stellen der Materialbahnoberfläche 20a, auf die zuviel Auftragsmedium 16 aufgetragen worden ist, zu einer Verdrängung des überschüssigen Auftragsmediums und somit zu einer Vergleichmäßigung der Auftragsschicht 24. Im Extremfall kann es sogar vorkommen, dass bislang nicht bedeckte Bereiche der Materialbahnoberfläche 20a infolge dieser Kraft erstmals mit Auftragsmedium 16 bedeckt werden. Darüber hinaus verbessert die vorstehend angesprochene Kraft auch die Bindung, die das Auftragsmedium 16 mit der Oberfläche 20a der Materialbahn 20 eingeht.

Anzumerken ist noch, dass auch die Aufladung, die das Auftragsmedium 16 im Bereich des Vorhangs 18 durch die Entladungen E erfährt, im Zusammenwirken mit der auf Massepotential gehaltenen Stützwalze 22 zu einer derartigen, auf den Untergrund U zu gerichteten Kraft führt. Dies ist in der vergrößerten Darstellung des Details D durch die Pfeile F angedeutet.

Die Stützwalze 22 kann auf unterschiedliche Art und Weise auf dem Massepotential V_{E} gehalten werden. Beispielsweise kann die Walzeachse A mit einem Schleifkontakt in Verbindung stehen, wie er beispielsweise in der DE 197 33 333 A1 beschrieben ist. Zusätzlich oder alternativ kann jedoch auch ein mit der Oberfläche 22a der Walze 22 in Verbindung stehender Schleifkontakt 50 vorgesehen sein. Schließlich kann auch die Materialbahn 20 über beispielsweise von Bahnleitelementen 48 gebildete Kontakte auf Massepotential V_{E} gehalten werden.

In Fig. 2 ist eine mit Blickrichtung in Laufrichtung L genommene Ansicht der Auftragsvorrichtung 10 dargestellt. Anhand dieser Darstellung soll eine Möglichkeit erläutert werden, wie der Auftragmedium-Vorhang 18 auch im Bereich seiner Seitenränder 18a stabilisiert werden kann. Die den Vorhang 18 zusammenzuziehen suchende Oberflächenspannung des Auftragsmediums 16 wirkt sich nämlich hauptsächlich in den Randbereichen 18 des Vorhangs 18 aus. Sie führt dort zu einer seitlichen Kontraktion des Vorhangs 18 und dessen Verdickung. Um diesem Effekt entgegenzuwirken, sind bei der in Fig. 2 dargestellten Ausführungsform Führungsfeisten 54 vorgesehen, welche am Auftragswerk 12 derart angebracht sind, dass sie den aus der Abgabedüse 14 austretenden Vorhang 18 auffangen und auf seinem Fallweg bis unmittelbar vor die Oberfläche 20a der Materialbahn 20 führen.

Die Wirkung der Randleisten 54 beruht auf den Adhäsionskräften zwischen dem Auftragsmedium 16 und der Oberfläche der Randleisten 54. Im Hinblick auf eine möglichst gute Adhäsion sollte der Randwinkel bzw. Benetzungswinkel α eines Tröpfchens T von Auftragsmedium 16 auf der Oberfläche 54a der Randleisten 54 einen möglichst niedrigen Wert aufweisen. Dies kann beispielsweise dadurch erreicht werden, dass man die Oberfläche der Randleisten 54 aus einem Material mit hoher Oberflächenspannung herstellt. Darüber hinaus kann die Benetzung zwischen Auftragsmedium 16 und Randleisten 54 durch eine gezahnte Oberflächenstruktur der Randleisten 54 verbessert werden. Dies kann man beispielsweise dadurch erreichen, dass man Gewindestangen als Randleisten 54 einsetzt.

Eine weitere Möglichkeit, um die Adhäsion des Auftragsmediums 16 an den Randleisten 54 verbessern zu können, besteht darin, dass man im Wesentlichen parallel zu den Randleisten 54 Elektrodenleisten 56 vorsieht, an welche man eine vorbestimmte elektrische Spannung V₅ anlegt. Hierdurch wird, ähnlich wie dies vorstehend für die Anordnung gemäß Fig. 1 beschrieben worden ist, auf das Auftragsmedium eine attraktive Kraft ausgeübt.

Um die Randleisten 54 an die jeweils gewünschte Arbeitsbreite, d.h. die jeweils vorliegende Breite der Materialbahn 20 anpassen zu können, sind diese am Auftragswerk 12 in Querrichtung Q verschiebbar angeordnet, was in Fig. 2 durch die Pfeile q angedeutet ist. Darüber hinaus können die Randleisten 54 an dem Auftragswerk 12 auch schwenkbar angeordnet sein, und zwar um zur Längsrichtung L oder/und zur Querrichtung Q im Wesentlichen parallel verlaufende Achsen, wobei in Fig. 2 durch die Pfeile I lediglich eine Verschwenkbarkeit in Querrichtung Q, d.h. um eine zur Längsrichtung L im Wesentlichen parallel verlaufende Achse angedeutet ist.

## Patentansprüche

1. Vorrichtung (10) zum einseitigen oder beidseitigen Auftragen von flüssigem oder pastösem Auftragsmedium (16) auf einen laufenden Untergrund (U), umfassend ein vom Untergrund (U) mit Abstand angeordnetes Auftragswerk (12), welches das Auftragsmedium (16) im freien Auftragsmedium-Strahl (18) an den Untergrund (U) abgibt,
wobei das Auftragswerk ein Vorhang-Auftragswerk (12) ist, welches das Auftragsmedium an den Untergrund (U) als Auftragsmedium-Vorhang (18) abgibt, welcher sich im Wesentlichen schwerkraftbedingt vom Auftragswerk (12) zum Untergrund (U) bewegt,
wobei der Untergrund (U) bei direktem Auftrag die Oberfläche (20a) einer Materialbahn (20), insbesondere aus Papier oder Karton, und bei indirektem Auftrag die Oberfläche eines Übertragselements, vorzugsweise einer Übertragswalze, ist, welches das Auftragsmedium dann an die Oberfläche der Materialbahn überträgt und
wobei im Bereich des Auftragwerks (12) eine Vorrichtung zum Erzeugen eines elektrischen Feldes vorgesehen ist, das auf den sich vom Auftragswerk (12) zum Untergrund bewegenden Auftragsmedium-Strahl (18) eine dessen Bewegung unterstützende Kraft ausübt,
**dadurch gekennzeichnet, dass** als die Vorrichtung zum Erzeugen des elektrischen Feldes das Auftragswerk (12) mit einer ersten Potentialquelle verbunden ist, um das Auftragswerk (12) auf einem ersten vorbestimmten elektrischen Potential (V₁) zu halten und dass der Untergrund (U) mit einer zweiten Potentialquelle verbunden ist, um den Untergrund (U) zumindest in der Nähe des Auftragswerks (12) auf einem zweiten vorbestimmten elektrischen Potential (V_{E} bzw. V₂) zu halten,
wobei das elektrische Feld derart eingestellt ist, dass sich die Gesamtstreckung des Auftragsmedium-Strahls (18) im Wesentlichen gleichmäßig aus der Vorstreckung und der durch den Unterschied zwischen der Geschwindigkeit des Auftragsmedium-Strahls (18) unmittelbar vor dem Auftreffen auf den Untergrund (U) und der Laufgeschwindigkeit des Untergrunds (U) beim Kontakt des Auftragsmedium-Strahls (18) mit dem Untergrund (U) hervorgerufenen Kontaktstreckung zusammensetzt.

2. Auftragsvorrichtung nach Anspruch 1,
**dadurch gekennzeichnet, dass** auf der stromaufwärtigen Seite des Auftragswerks (12) und in dessen Nachbarschaft, vorzugsweise mit Abstand vom Untergrund (U), eine Elektrodenanordnung (30) vorgesehen ist, welche auf einem vorbestimmten elektrischen Elektrodenanordnungs-Potential (V₃) gehalten ist.

3. Vorrichtung (10) zum einseitigen oder beidseitigen Auftragen von flüssigem oder pastösem Auftragsmedium (16) auf einen laufenden Untergrund (U), umfassend ein vom Untergrund (U) mit Abstand angeordnetes Auftragswerk (12), welches das Auftragsmedium (16) im freien Auftragsmedium-Strahl (18) an den Untergrund (U) abgibt,
wobei das Auftragswerk ein Vorhang-Auftragswerk (12) ist, welches das Auftragsmedium an den Untergrund (U) als Auftragsmedium-Vorhang (18) abgibt, welcher sich im Wesentlichen schwerkraftbedingt vom Auftragswerk (12) zum Untergrund (U) bewegt,
wobei der Untergrund (U) bei direktem Auftrag die Oberfläche (20a) einer Materialbahn (20), insbesondere aus Papier oder Karton, und bei indirektem Auftrag die Oberfläche eines Übertragselements, vorzugsweise einer Übertragswalze, ist, welches das Auftragsmedium dann an die Oberfläche der Materialbahn überträgt und
wobei im Bereich des Auftragwerks (12) eine Vorrichtung zum Erzeugen eines elektrischen Feldes vorgesehen ist, das auf den sich vom Auftragswerk (12) zum Untergrund bewegenden Auftragsmedium-Strahl (18) eine dessen Bewegung unterstützende Kraft ausübt,
**dadurch gekennzeichnet, dass** als die Vorrichtung zum Erzeugen des elektrischen Feldes auf der stromaufwärtigen Seite des Auftragswerks (12) und in dessen Nachbarschaft mit Abstand vom Untergrund (U), eine auf einem vorbestimmten elektrischen Elektrodenanordnungs-Potential (V₃) gehaltene Elektrodenanordnung (30) derart vorgesehen ist, dass das Auftragsmedium (16) des Auftragsmedium-Strahls (18) elektrisch aufgeladen wird.

4. Auftragsvorrichtung nach Anspruch 2 oder 3,
**dadurch gekennzeichnet, dass** die Elektrodenanordnung wenigstens eine Flachelektrode umfasst, wobei vorzugsweise die Flachelektrode an ihrer zum Untergrund hin weisenden Seite eine Mehrzahl von Vorsprüngen oder Nadelspitzen aufweist.

5. Auftragsvorrichtung nach Anspruch 2 oder 3,
**dadurch gekennzeichnet, dass** die Elektrodenanordnung (30) eine Mehrzahl von in Querrichtung des Untergrundes (U) einander benachbart angeordneten Einzelelektroden, vorzugsweise Nadelelektroden (32), umfasst.

6. Auftragsvorrichtung nach einem der vorhergehenden Ansprüche,
**dadurch gekennzeichnet, dass** stromabwärts der Auftreffposition (P) des Auftragsmediums (16) auf dem Untergrund eine weitere Vorrichtung (46) zum Erzeugen eines elektrischen Feldes vorgesehen ist, das auf das auf den Untergrund (U) aufgebrachte Auftragsmedium (16) eine zum Untergrund (U) hin gerichtete Kraft ausübt.

7. Auftragsvorrichtung nach Anspruch 6,
**dadurch gekennzeichnet, dass** die weitere Felderzeugungsvorrichtung eine dem Untergrund (U) benachbarte weitere Elektrodenanordnung (46) aufweist, welche vorzugsweise auf einem weiteren vorbestimmten elektrischen Potential (V₄) gehalten ist.

8. Auftragsvorrichtung nach einem der vorhergehenden Ansprüche,
**dadurch gekennzeichnet, dass** das erste vorbestimmte, oder/und das Elektrodenanordnungs-Potential oder/und das weitere vorbestimmte elektrische Potential (V₁, V₃, V₄) einen Wert von zwischen etwa 5 kV und etwa 60 kV, vorzugsweise etwa 30 kV, aufweisen.

9. Auftragsvorrichtung nach einem der vorhergehenden Ansprüche,
**dadurch gekennzeichnet, dass** das zweite vorbestimmte elektrische Potential (V₂) das Erdpotential (V_{E}) ist.

10. Auftragsvorrichtung nach Anspruch 9,
**dadurch gekennzeichnet, dass** ein Gegenelement, vorzugsweise eine Gegenwalze (22), das bei direktem Auftrag die Materialbahn (20) im Bereich des Auftragswerks (12) stützt bzw. auf dessen Oberfläche das Auftragswerk das Auftragsmedium bei indirektem Auftrag aufbringt, mit einer Elektrode in Kontakt steht, um diese auf dem zweiten vorbestimmten elektrischen Potential (V₂) zu halten.

11. Auftragsvorrichtung nach Anspruch 10,
**dadurch gekennzeichnet, dass** die Oberfläche (22a) des Gegenelements (22) mit der Elektrode (50) in Schleifkontakt steht.

12. Auftragsvorrichtung nach Anspruch 10 oder 11,
**dadurch gekennzeichnet, dass** die Elektrode mit einer Lagerwelle (A) der Gegenwalze (22) in Kontakt steht.

13. Auftragsvorrichtung nach einem der Ansprüche 9 bis 12,
**dadurch gekennzeichnet, dass** bei direktem Auftrag die Materialbahn (20) von einer beispielsweise als Bahnleitelement ausgebildeten Elektrode (48) auf dem zweiten vorbestimmten elektrischen Potential (V₂) gehalten wird.

14. Auftragsvorrichtung nach einem der vorhergehenden Ansprüche,
**dadurch gekennzeichnet, dass** zusätzlich zu oder anstelle der Elektrodenanordnung (30) oder/und der weiteren Elektrodenanordnung (46) eine Magnetfeldeinrichtung zur Beeinflussung der Bewegung des Auftragsmediums (16) vorgesehen ist.

15. Auftragsvorrichtung nach einem der vorhergehenden Ansprüche,
**dadurch gekennzeichnet, dass** der Elektrodenanordnung (30) in Laufrichtung (L) des Untergrundes (U) eine Vorrichtung (34) zur Schwächung der von dem Untergrund (U) mitgeführten Luftgrenzschicht (G) vorgeordnet ist.

16. Auftragsvorrichtung nach Anspruch 15,
**dadurch gekennzeichnet, dass** die Luftgrenzschicht-Schwächungsvorrichtung eine Absaugvorrichtung (34) umfasst.

17. Auftragsvorrichtung nach Anspruch 16,
**dadurch gekennzeichnet, dass** am stromabwärtigen Ende der Absaugvorrichtung (34) ein mit dem Untergrund (U) in Schleifkontakt stehender Schleppschaber (36) vorgesehen ist.

18. Auftragsvorrichtung nach einem der Ansprüche 15 bis 17,
**dadurch gekennzeichnet, dass** im Bereich der Luftgrenzschicht-Schwächungsvorrichtung (34), vorzugsweise zwischen dem stromabwärtigen Ende der Absaugvorrichtung (34) und dem Schleppschaber (36), eine weitere Elektrodenanordnung (40) vorgesehen ist.

19. Auftragsvorrichtung nach Anspruch 18,
**dadurch gekennzeichnet, dass** die weitere Elektrodenanordnung (40) eine Mehrzahl von in Querrichtung des Untergrundes einander benachbart angeordneten Einzelelektroden, vorzugsweise Nadelelektroden, umfasst.

20. Auftragsvorrichtung nach Anspruch 18,
**dadurch gekennzeichnet, dass** die weitere Elektrodenanordnung (40) wenigstens eine Flachelektrode umfasst, welche an ihrer zum Untergrund hin weisenden Seite eine Mehrzahl von Vorsprüngen oder Nadelspitzen aufweist.

21. Auftragsvorrichtung nach einem der Ansprüche 18 bis 20,
**dadurch gekennzeichnet, dass** die weitere Elektrodenanordnung (40) von dem Untergrund einen Abstand von zwischen etwa 2 mm und etwa 30 mm aufweist.

22. Auftragsvorrichtung nach einem der Ansprüche 18 bis 21,
**dadurch gekennzeichnet, dass** das elektrische Potential der weiteren Elektrodenanordnung (40) in der Schwebe gehalten ist.

23. Auftragsvorrichtung nach einem der Ansprüche 18 bis 22,
**dadurch gekennzeichnet, dass** die weitere Elektrodenanordnung (40) an der Luftgrenzschicht-Schwächungsvorrichtung (34) von dieser elektrisch isoliert (42) angeordnet ist.

24. Auftragsvorrichtung nach einem der vorhergehenden Ansprüche,
**dadurch gekennzeichnet, dass** das Auftragswerk (12) oder/und die Luftgrenzschicht-Schwächungsvorrichtung (34) auf einem vorbestimmten elektrischen Potential (V_{E}), vorzugsweise Erdpotential, gehalten ist.

25. Vorrichtung (10) zum einseitigen oder beidseitigen Auftragen von flüssigem oder pastösem Auftragsmedium (16) auf einen laufenden Untergrund (U), umfassend ein Vorhang-Auftragswerk (12), welches das Auftragsmedium (16) als sich im Wesentlichen schwerkraftbedingt bewegenden Vorhang (18) oder Schleier an den Untergrund (U) abgibt,
wobei der Untergrund (U) bei direktem Auftrag die Oberfläche (20a) einer Materialbahn (20), insbesondere aus Papier oder Karton, und bei indirektem Auftrag die Oberfläche eines Übertragselements, vorzugsweise einer Übertragswalze, ist, welches das Auftragsmedium dann an die Oberfläche der Materialbahn überträgt,
wobei Randführungselemente (54) vorgesehen sind, welche die seitlichen Ränder (18a) des Auftragsmedium-Vorhangs (18) zumindest auf einem Teil von dessen schwerkraftbedingter Bewegung zwischen dem Vorhang-Auftragswerk (12) und dem Untergrund (U) führen,
**dadurch gekennzeichnet, dass** wenigstens ein Randführungselement (54) eine gezahnte Oberfläche (54a) aufweist.

26. Auftragsvorrichtung nach Anspruch 25,
**dadurch gekennzeichnet, dass** die Oberflächeneigenschaften wenigstens eines Randführungselements (54) derart gewählt sind, dass der von den Eigenschaften des Auftragsmediums (16) und der Oberfläche (54a) der Randführungselemente (54) abhängige Benetzungswinkel (α) weniger als 90° beträgt.

27. Auftragsvorrichtung nach Anspruch 25 oder 26,
**dadurch gekennzeichnet, dass** wenigstens ein Randführungselement (54) ein Außengewinde aufweist.

28. Auftragsvorrichtung nach einem der Ansprüche 25 bis 27,
**dadurch gekennzeichnet, dass** wenigstens ein Randführungselement (54) aus Glas oder Metall gefertigt ist.

29. Auftragsvorrichtung nach einem der Ansprüche 25 bis 28,
**dadurch gekennzeichnet, dass** wenigstens ein Randführungselement (54) in Querrichtung (Q) des Untergrunds (U) verschiebbar angeordnet ist.

30. Auftragsvorrichtung nach einem der Ansprüche 25 bis 29,
**dadurch gekennzeichnet, dass** der Winkel, den ein Randführungselement (54) mit der Vertikalen einschließt, verstellbar ist.

31. Auftragsvorrichtung nach einem der Ansprüche 25 bis 30,
**dadurch gekennzeichnet, dass** in der Nähe wenigstens eines der Randführungselemente (54), vorzugsweise im Wesentlichen parallel zu diesem verlaufend, eine Elektrode (56) vorgesehen ist, die auf einem vorbestimmten elektrischen Potential (V₅) gehalten ist.

32. Verfahren zum einseitigen oder beidseitigen Auftragen von flüssigem oder pastösem Auftragsmedium (16) auf einen laufenden Untergrund (U) unter Verwendung eines vom Untergrund (U) mit Abstand angeordneten Auftragswerks (12), welches das Auftragsmedium (16) im freien Auftragsmedium-Strahl (18) an den Untergrund (U) abgibt,
wobei das Auftragswerk ein Vorhang-Auftragswerk (12) ist, welches das Auftragsmedium an den Untergrund (U) als Auftragsmedium-Vorhang (18) abgibt, welcher sich im Wesentlichen schwerkraftbedingt vom Auftragswerk (12) zum Untergrund (U) bewegt,
wobei der Untergrund (U) bei direktem Auftrag die Oberfläche (20a) einer Materialbahn (20), insbesondere aus Papier oder Karton, und bei indirektem Auftrag die Oberfläche eines Übertragselements, vorzugsweise einer Übertragswalze, ist, welches das Auftragsmedium dann an die Oberfläche der Materialbahn überträgt und
wobei im Bereich des Auftragswerks (12) eine Vorrichtung zum Erzeugen eines elektrischen Feldes vorgesehen ist, das auf den sich vom Auftragswerk (12) zum Untergrund bewegenden Auftragsmedium-Strahl (18) eine dessen Bewegung unterstützende Kraft ausübt,
**dadurch gekennzeichnet, dass** zur Erzeugung des elektrischen Feldes das Auftragswerk (12) auf einem ersten vorbestimmten elektrischen Potential (V₁) gehalten wird und dass der Untergrund (U) zumindest in der Nähe des Auftragswerks (12) auf einem zweiten vorbestimmten elektrischen Potential (V_{E} bzw. V₂) gehalten wird,
wobei das elektrische Feld derart eingestellt ist, dass sich die Gesamtstreckung des Auftragsmedium-Strahls (18) im Wesentlichen gleichmäßig aus der Vorstreckung und der durch den Unterschied zwischen der Geschwindigkeit des Auftragsmedium-Strahls (18) unmittelbar vor dem Auftreffen auf den Untergrund (U) und der Laufgeschwindigkeit des Untergrunds (U) beim Kontakt des Auftragsmedium-Strahls (18) mit dem Untergrund (U) hervorgerufenen Kontaktstreckung zusammensetzt.

33. Verfahren nach Anspruch 32,
**dadurch gekennzeichnet, dass** das erste vorbestimmte elektrische Potential (V₁) einen Wert von zwischen 5 kV und 60 kV, vorzugsweise etwa 30 kV aufweist.

34. Verfahren nach Anspruch 32 oder 33,
**dadurch gekennzeichnet, dass** das zweite vorbestimmte elektrische Potential (V₂) das Erdpotential (V_{E}) ist.

## Claims

1. Device (10) for applying liquid or pasty application medium (16) to one or both sides of a moving substrate (U), comprising an applicator unit (12) which is arranged at a distance from the substrate (U) and discharges the application medium (16) onto the substrate (U) in the form of a free application medium jet (18),
the applicator unit being a curtain applicator unit (12) which discharges the application medium onto the substrate (U) as an application medium curtain (18) which moves from the applicator unit (12) to the substrate (U) substantially under the force of gravity,
the substrate (U), in the case of direct application, being the surface (20a) of a material web (20), in particular of paper or board, and, in the case of indirect application, being the surface of a transfer element, preferably of a transfer roll, which then transfers the application medium to the surface of the material web,
and in the region of the applicator unit (12) there being provided a device (30) for producing an electric field, which exerts on the application medium jet (18) moving from the applicator unit (12) to the substrate (U) a force which assists its movement, **characterized in that**, as the device for producing the electric field, the applicator unit (12) is connected to a first potential source in order to keep the applicator unit (12) at a first predetermined electric potential (V₁), and **in that** the substrate (U) is connected to a second potential source in order to keep the substrate (U), at least in the vicinity of the applicator unit (12), at a second predetermined electric potential (V_{E} or V₂),
wherein the electric field is set in such a manner that the total stretching of the application medium jet (18) is composed substantially equally of the pre-stretching and the contact stretching which is caused by the difference between the velocity of the application medium jet (18) immediately before it strikes the substrate (U) and the running speed of the substrate (U) when the application medium jet (18) comes into contact with the substrate (U).

2. Application device according to Claim 1, **characterized in that** an electrode arrangement (30) is provided on the upstream side of the applicator unit (12) and in its vicinity, preferably at a distance from the substrate (U), which is kept at a predetermined electric potential (V₁).

3. Device (10) for applying liquid or pasty application medium (16) to one or both sides of a moving substrate (U), comprising an applicator unit (12) which is arranged at a distance from the substrate (U) and discharges the application medium (16) onto the substrate (U) in the form of a free application medium jet (18),
the applicator unit being a curtain applicator unit (12) which discharges the application medium onto the substrate (U) as an application medium curtain (18) which moves from the applicator unit (12) to the substrate (U) substantially under the force of gravity, the substrate (U), in the case of direct application, being the surface (20a) of a material web (20), in particular of paper or board, and, in the case of indirect application, being the surface of a transfer element, preferably of a transfer roll, which then transfers the application medium to the surface of the material web,
and in the region of the applicator unit (12) there being provided a device (30) for producing an electric field, which exerts on the application medium jet (18) moving from the applicator unit (12) to the substrate (U) a force which assists its movement, **characterized in that**, as the device for producing the electric field, an electrode arrangement (30) which is kept at a predetermined electric electrode arrangement potential (V₃) is provided on the upstream side of the applicator unit (12) and in its vicinity, at a distance from the substrate (U), such that the application medium (16) of the application medium jet (18) is electrically charged.

4. Application device according to Claim 2 or 3, **characterized in that** the electrode arrangement comprises at least one flat electrode, the flat electrode preferably having a plurality of projections or needle points on its side pointing toward the substrate.

5. Application device according to Claim 2 or 3, **characterized in that** the electrode arrangement (30) comprises a plurality of individual electrodes, preferably needle electrodes (32), arranged adjacent to one another in the transverse direction of the substrate (U).

6. Application device according to one of the preceding claims, **characterized in that** downstream of the position (P) at which the application medium (16) strikes the substrate there is provided a further device (46) for producing an electric field, which exerts on the application medium (16) applied to the substrate (U) a force which is directed toward the substrate (U).

7. Application device according to Claim 6, **characterized in that** the further field production device has a further electrode arrangement (46) which is adjacent to the substrate (U) and which is preferably kept at a further predetermined electric potential (V₄).

8. Application device according to one of the preceding claims, **characterized in that** the first predetermined, and/or the electrode arrangement potential and/or the further predetermined electric potential (V₁, V₃, V₄) have a value of between about 5 kV and about 60 kV, preferably about 30 kV.

9. Application device according to one of the preceding claims, **characterized in that** the second predetermined electric potential (V₂) is the earth potential (V_{E}).

10. Application device according to Claim 9, **characterized in that** a backing element, preferably a backing roll (22) which, in the case of direct application, supports the material web (20) in the region of the applicator unit (12) or, in the case of indirect application, on the surface of which the applicator unit applies the application medium, is in contact with an electrode in order to keep said roll at the second predetermined electric potential (V₂).

11. Application device according to Claim 10, **characterized in that** the surface (22a) of the backing element (22) is in wiping contact with the electrode (50).

12. Application device according to Claim 10 or 11, **characterized in that** the electrode is in contact with a bearing shaft (A) of the backing roll (22).

13. Application device according to one of Claims 9 to 12, **characterized in that**, in the case of direct application, the material web (20) is kept at the second predetermined electric potential (V₂) by an electrode (48) formed, for example, as a web guide element.

14. Application device according to one of the preceding claims, **characterized in that**, in addition to or instead of the electrode arrangement (30) and/or the further electrode arrangement (46), a magnetic field device is provided for influencing the movement of the application medium (16).

15. Application device according to one of the preceding claims, **characterized in that**, in the direction of movement (L) of the substrate (U), a device (34) for attenuating the air boundary layer (G) carried along by the substrate (U) is arranged upstream of the electrode arrangement (30).

16. Application device according to Claim 15, **characterized in that** the air boundary layer attenuation device comprises a suction device (34).

17. Application device according to Claim 16, **characterized in that** a trailing scraper (36) in wiping contact with the substrate (U) is provided at the downstream end of the suction device (34).

18. Application device according to one of Claims 15 to 17, **characterized in that** a further electrode arrangement (40) is provided in the region of the air boundary layer attenuation device (34), preferably between the downstream end of the suction device (34) and the trailing scraper (36).

19. Application device according to Claim 18, **characterized in that** the further electrode arrangement (40) comprises a plurality of individual electrodes, preferably needle electrodes, arranged adjacent to one another in the transverse direction of the substrate.

20. Application device according to Claim 18, **characterized in that** the further electrode arrangement (40) comprises at least one flat electrode which has a plurality of projections or needle points on its side pointing toward the substrate.

21. Application device according to one of Claims 18 to 20, **characterized in that** the further electrode arrangement (40) has a distance from the substrate of between about 2 mm and about 30 mm.

22. Application device according to one of Claims 18 to 21, **characterized in that** the electric potential of the further electrode arrangement (40) is kept floating.

23. Application device according to one of Claims 18 to 22, **characterized in that** the further electrode arrangement (40) is arranged on the air boundary layer attenuation device (34) electrically insulated (42) from the latter.

24. Application device according to one of the preceding claims, **characterized in that** the applicator unit (12) and/or the air boundary layer attenuation device (34) is kept at a predetermined electric potential (V_{E}), preferably ground potential.

25. Device (10) for applying liquid or pasty application medium (16) to one or both sides of a moving substrate (U), comprising a curtain applicator unit (12) which discharges the application medium (16) onto the substrate (U) as a curtain (18) or veil moving substantially under the force of gravity, the substrate (U), in the case of direct application, being the surface (20a) of a material web (20), in particular of paper or board, and, in the case of indirect application, being the surface of a transfer element, preferably of a transfer roll, which then transfers the application medium to the surface of the material web, edge guiding elements (54) being provided, which guide the lateral edges (18a) of the application medium curtain (18) at least on part of its movement under the force of gravity between the curtain applicator unit (12) and the substrate (U), **characterized in that** at least one edge guiding element (54) has a toothed surface (54a).

26. Application device according to Claim 25, **characterized in that** the surface characteristics of at least one edge guiding element (54) are selected in such a way that the wetting angle (α), which depends on the characteristics of the application medium (16) and the surface (54a) of the edge guiding elements (54), is less than 90°.

27. Application device according to Claim 25 or 26, **characterized in that** at least one edge guiding element (54) has an external thread.

28. Application device according to one of Claims 25 to 27, **characterized in that** at least one edge guiding element (54) is fabricated from glass or metal.

29. Application device according to one of Claims 25 to 28, **characterized in that** at least one edge guiding element (54) is arranged such that it can be displaced in the transverse direction (Q) of the substrate (U).

30. Application device according to one of Claims 25 to 29, **characterized in that** the angle which an edge guiding element (54) forms with the vertical is adjustable.

31. Application device according to one of Claims 25 to 30, **characterized in that** an electrode (56) is provided in the vicinity of at least one of the edge guiding elements (54), preferably extending substantially parallel to the latter, and is kept at a predetermined electric potential (V₅).

32. Method for applying liquid or pasty application medium (16) to one or both sides of a moving substrate (U), using an applicator unit (12) which is arranged at a distance from the substrate (U) and discharges the application medium (16) onto the substrate (U) in the form of a free application medium jet (18),
the applicator unit being a curtain applicator unit (12) which discharges the application medium onto the substrate (U) as an application medium curtain (18) which moves from the applicator unit (12) to the substrate (U) substantially under the force of gravity, the substrate (U), in the case of direct application, being the surface (20a) of a material web (20), in particular of paper or board, and, in the case of indirect application, being the surface of a transfer element, preferably of a transfer roll, which then transfers the application medium to the surface of the material web,
and in the region of the applicator unit (12) there being provided a device (30) for producing an electric field, which exerts on the application medium jet (18) moving from the applicator unit (12) to the substrate (U) a force which assists its movement, **characterized in that**, in order to produce the electric field, the applicator unit (12) is kept at a first predetermined electric potential (V₁), and **in that** the substrate (U), at least in the vicinity of the applicator unit (12), is kept at a second predetermined electric potential (V_{E} or V₂),
wherein the electric field is set in such a manner that the total stretching of the application medium jet (18) is composed substantially equally of the pre-stretching and the contact stretching which is caused by the difference between the velocity of the application medium jet (18) immediately before it strikes the substrate (U) and the running speed of the substrate (U) when the application medium jet (18) comes into contact with the substrate (U).

33. Method according to Claim 32, **characterized in that** the first predetermined electric potential (V₁) has a value of between 5 kV and 60 kV, preferably approximately 30 kV.

34. Method according to Claim 32 or 33, **characterized in that** the second predetermined electric potential (V₂) is the earth potential (V_{E}).

## Revendications

1. Dispositif (10) d'application d'un produit (16) liquide ou pâteux à appliquer sur une face ou sur les deux faces d'un support (U) qui défile, comprenant un dispositif d'application (12) disposé à distance du support (U), qui délivre le produit (16) à appliquer au moyen d'un jet libre (18) de produit à appliquer sur le support (U),
le dispositif d'application (12) étant un dispositif d'application par rideau qui délivre le produit à appliquer sur le support (U) sous la forme d'un rideau (18) de produit à appliquer, qui se déplace du dispositif d'application (12) vers le support (U) essentiellement par gravité,
le support (U) étant, pour une application directe, la surface (20a) d'une bande de matière (20), en particulier en papier ou en carton, et, pour une application indirecte, la surface d'un élément de transfert, de préférence un rouleau de transfert, qui transfère alors le produit à appliquer sur la surface de la bande de matière et
un dispositif pour la génération d'un champ électrique qui exerce une force soutenant le mouvement du jet (18) de produit à appliquer se déplaçant du dispositif d'application (12) vers le support étant prévu dans la zone du dispositif d'application (12),
**caractérisé en ce que**, en tant que dispositif pour la génération du champ électrique, le dispositif d'application (12) est relié à une première source de potentiel afin de maintenir le dispositif d'application (12) à un premier potentiel électrique prédéterminé (V₁), et **en ce que** le support (U) est relié à une deuxième source de potentiel afin de maintenir le support (U) à un deuxième potentiel électrique prédéterminé (V_{E} ou V₂) au moins à proximité du dispositif d'application (12),
le champ électrique étant réglé de telle sorte que l'étirement total du jet (18) de produit à appliquer se compose de manière sensiblement uniforme de l'étirement préalable et de l'étirement de contact dû à la différence entre la vitesse du jet (18) de produit à appliquer immédiatement avant son impact sur le support (U) et la vitesse de défilement du support (U) lors du contact du jet (18) de produit à appliquer avec le support (U).

2. Dispositif d'application selon la revendication 1, **caractérisé en ce qu'**une installation d'électrodes (30), maintenue à un potentiel d'installation d'électrodes électrique prédéterminé (V₃), est prévue du côté amont du dispositif d'application (12) et à proximité de celui-ci, de préférence à distance du support (U).

3. Dispositif (10) d'application d'un produit (16) liquide ou pâteux à appliquer sur une face ou sur les deux faces d'un support (U) qui défile, comprenant un dispositif d'application (12) disposé à distance du support (U), qui délivre le produit (16) à appliquer au moyen d'un jet libre (18) de produit à appliquer sur le support (U),
le dispositif d'application (12) étant un dispositif d'application par rideau qui délivre le produit à appliquer sur le support (U) sous la forme d'un rideau (18) de produit à appliquer, qui se déplace du dispositif d'application (12) vers le support (U) essentiellement par gravité,
le support (U) étant, pour une application directe, la surface (20a) d'une bande de matière (20), en particulier en papier ou en carton, et, pour une application indirecte, la surface d'un élément de transfert, de préférence un rouleau de transfert, qui transfère alors le produit à appliquer sur la surface de la bande de matière et
un dispositif pour la génération d'un champ électrique qui exerce une force soutenant le mouvement du jet (18) de produit à appliquer se déplaçant du dispositif d'application (12) vers le support étant prévu dans la zone du dispositif d'application (12),
**caractérisé en ce que**, en tant que dispositif pour la génération du champ électrique, une installation d'électrodes (30), maintenue à un potentiel d'installation d'électrodes électrique prédéterminé (V₃), est prévue du côté amont du dispositif d'application (12) et à proximité de celui-ci, à distance du support (U), de manière à charger électriquement le produit (16) à appliquer du jet de produit (18) à appliquer.

4. Dispositif d'application selon la revendication 2 ou 3, **caractérisé en ce que** l'installation d'électrodes comprend au moins une électrode plate, l'électrode plate étant de préférence munie, sur son côté orienté vers le support, d'une pluralité de saillies ou de pointes d'aiguilles.

5. Dispositif d'application selon la revendication 2 ou 3, **caractérisé en ce que** l'installation d'électrodes (30) comprend une pluralité d'électrodes individuelles, de préférence des électrodes-aiguilles (32), disposées transversalement au support (U) et adjacentes les unes aux autres.

6. Dispositif d'application selon l'une des revendications précédentes, **caractérisé en ce que**, en aval de la position d'impact (P) du produit à appliquer (16) sur le support, un autre dispositif (46) pour la génération d'un champ électrique est prévu, exerçant une force sur le produit à appliquer (16) déposé sur le support (U), en direction du support (U).

7. Dispositif d'application selon la revendication 6, **caractérisé en ce que** l'autre dispositif de génération de champ est muni d'une autre installation d'électrodes (46) adjacente au support (U), qui est maintenue de préférence à un autre potentiel électrique prédéterminé (V₄).

8. Dispositif d'application selon l'une des revendications précédentes, **caractérisé en ce que** le premier potentiel prédéterminé et/ou le potentiel d'installation d'électrodes et/ou l'autre potentiel électrique prédéterminé (V₁, V₃, V₄) ont une valeur entre environ 5 kV et environ 60 kV, de préférence environ 30 kV.

9. Dispositif d'application selon l'une des revendications précédentes, **caractérisé en ce que** le deuxième potentiel électrique prédéterminé (V₂) est le potentiel de terre (V_{E}).

10. Dispositif d'application selon la revendication 9, **caractérisé en ce qu'**un élément opposé, de préférence un contre-rouleau (22), qui soutient la bande de matière (20) dans la zone du dispositif d'application (12) dans le cas de l'application directe, ou sur la surface duquel le dispositif d'application dépose le produit à appliquer dans le cas de l'application indirecte, est en contact avec une électrode afin de maintenir celle-ci au deuxième potentiel électrique prédéterminé (V₂).

11. Dispositif d'application selon la revendication 10, **caractérisé en ce que** la surface (22a) de l'élément opposé (22) est en contact de frottement avec l'électrode (50).

12. Dispositif d'application selon la revendication 10 ou 11, **caractérisé en ce que** l'électrode est en contact avec un arbre sur paliers (A) du contre-rouleau (22).

13. Dispositif d'application selon l'une des revendications 9 à 12, **caractérisé en ce que**, dans le cas de l'application directe, la bande de matière (20) est maintenue au deuxième potentiel électrique prédéterminé (V₂) au moyen d'une électrode (48) réalisée par exemple sous la forme d'un élément de guidage de la bande.

14. Dispositif d'application selon l'une des revendications précédentes, **caractérisé en ce qu'**une installation de champ magnétique est prévue, en plus ou à la place de l'installation d'électrodes (30) et/ou de l'autre installation d'électrodes (46), pour influencer le mouvement du produit à appliquer (16).

15. Dispositif d'application selon l'une des revendications précédentes, **caractérisé en ce qu'**un dispositif (34) d'affaiblissement de la couche d'air limite (G) entraînée par le support (U) est disposé, dans le sens de déplacement (L) du support (U), avant l'installation d'électrodes (30).

16. Dispositif d'application selon la revendication 15, **caractérisé en ce que** le dispositif d'affaiblissement de la couche d'air limite englobe un dispositif d'aspiration (34).

17. Dispositif d'application selon la revendication 16, **caractérisé en ce qu'**un racleur (36), qui est en contact de frottement avec le support (U), est prévu à l'extrémité aval du dispositif d'aspiration (34).

18. Dispositif d'application selon l'une des revendications 15 à 17, **caractérisé en ce qu'**une autre installation d'électrodes (40) est prévue dans la zone du dispositif (34) d'affaiblissement de la couche d'air limite, de préférence entre l'extrémité aval du dispositif d'aspiration (34) et le racleur (36)

19. Dispositif d'application selon la revendication 18, **caractérisé en ce que** l'autre installation d'électrodes (40) englobe une pluralité d'électrodes individuelles, de préférence des électrodes-aiguilles, disposées transversalement au support et adjacentes les unes aux autres

20. Dispositif d'application selon la revendication 18, **caractérisé en ce que** l'autre installation d'électrodes (40) comprend au moins une électrode plate munie, sur son côté orienté vers le support, d'une pluralité de saillies ou de pointes d'aiguilles.

21. Dispositif d'application selon l'une des revendications 18 à 20, **caractérisé en ce que** l'autre installation d'électrodes (40) se trouve à une distance entre environ 2 mm et environ 30 mm du support.

22. Dispositif d'application selon l'une des revendications 18 à 21, **caractérisé en ce que** le potentiel électrique de l'autre installation d'électrodes (40) est en suspens.

23. Dispositif d'application selon l'une des revendications 18 à 22, **caractérisé en ce que** l'autre installation d'électrodes (40) est disposée sur le dispositif d'affaiblissement de la couche d'air limite (34), isolée électriquement (42) de celui-ci.

24. Dispositif d'application selon l'une des revendications précédentes, **caractérisé en ce que** le dispositif d'application (12) et/ou le dispositif d'affaiblissement de la couche d'air limite (34) est/sont maintenus à un potentiel électrique prédéterminé (V_{E}), de préférence le potentiel de terre.

25. Dispositif (10) d'application d'un produit (16) liquide ou pâteux à appliquer sur une face ou sur les deux faces d'un support (U) qui défile, comprenant un dispositif d'application (12) par rideau, qui délivre le produit (16) à appliquer sur le support (U) sous la forme d'un rideau (18) ou d'un voile qui se déplace essentiellement par gravité,
le support (U) étant, pour une application directe, la surface (20a) d'une bande de matière (20), en particulier en papier ou en carton, et, pour une application indirecte, la surface d'un élément de transfert, de préférence un rouleau de transfert, qui transfère alors le produit à appliquer sur la surface de la bande de matière,
des éléments de guidage des bords (54) étant prévus, qui guident les bords latéraux (18a) du rideau de produit à appliquer (18) au moins sur une partie du déplacement par gravité de celui-ci entre le dispositif d'application par rideau (12) et le support (U),
**caractérisé en ce qu'**au moins un élément de guidage de bord (54) présente une surface dentée (54a).

26. Dispositif d'application selon la revendication 25, **caractérisé en ce que** les caractéristiques de surface d'au moins un élément de guidage de bord (54) sont choisies de sorte que l'angle de mouillage (α) dépendant des caractéristiques du produit à appliquer (16) et de la surface (54a) des éléments de guidage des bords (54) soit inférieur à 90°.

27. Dispositif d'application selon la revendication 25 ou 26, **caractérisé en ce qu'**au moins un élément de guidage de bord (54) présente un filetage extérieur.

28. Dispositif d'application selon l'une des revendications 25 à 27, **caractérisé en ce qu'**au moins un élément de guidage de bord (54) est réalisé en verre ou en métal.

29. Dispositif d'application selon l'une des revendications 25 à 28, **caractérisé en ce qu'**au moins un élément de guidage de bord (54) est disposé de manière mobile dans la direction transversale (Q) au support (U).

30. Dispositif d'application selon l'une des revendications 25 à 29, **caractérisé en ce que** l'angle incluant un élément de guidage de bord (54) et la verticale est réglable.

31. Dispositif d'application selon l'une des revendications 25 à 30, **caractérisé en ce qu'**une électrode (56), maintenue à un potentiel électrique prédéterminé (V₅), est prévue à proximité au moins de l'un des éléments de guidage des bords (54), s'étendant de préférence sensiblement parallèlement à celui-ci.

32. Procédé d'application d'un produit (16) liquide ou pâteux à appliquer sur une face ou sur les deux faces d'un support (U) qui défile, faisant appel à un dispositif d'application (12) disposé à distance du support (U), qui délivre le produit (16) à appliquer au moyen d'un jet libre (18) de produit à appliquer sur le support (U),
le dispositif d'application étant un dispositif d'application par rideau (12) qui délivre le produit à appliquer sur le support (U) sous la forme d'un rideau (18) de produit à appliquer, celui-ci se déplaçant du dispositif d'application (12) vers le support (U) essentiellement par gravité,
le support (U) étant, pour une application directe, la surface (20a) d'une bande de matière (20), en particulier en papier ou en carton, et, pour une application indirecte, la surface d'un élément de transfert, de préférence un rouleau de transfert, qui transfère alors le produit à appliquer sur la surface de la bande de matière et
un dispositif pour la génération d'un champ électrique qui exerce une force soutenant le mouvement du jet (18) de produit à appliquer se déplaçant du dispositif d'application (12) vers le support étant prévu dans la zone du dispositif d'application (12),
**caractérisé en ce que**, en vue de la génération du champ électrique, le dispositif d'application (12) est maintenu à un premier potentiel électrique prédéterminé (V₁), et **en ce que** le support (U) est maintenu à un deuxième potentiel électrique prédéterminé (V_{E} ou V₂) au moins à proximité du dispositif d'application (12),
le champ électrique étant réglé de telle sorte que l'étirement total du jet (18) de produit à appliquer se compose de manière sensiblement uniforme de l'étirement préalable et de l'étirement de contact dû à la différence entre la vitesse du jet (18) de produit à appliquer immédiatement avant son impact sur le support (U) et la vitesse de défilement du support (U) lors du contact du jet (18) de produit à appliquer avec le support (U).

33. Procédé selon la revendication 32, **caractérisé en ce que** le premier potentiel électrique prédéterminé (V₁) a une valeur entre 5 kV et 60 kV, de préférence environ 30 kV.

34. Procédé selon la revendication 32 ou 33, **caractérisé en ce que** le deuxième potentiel électrique prédéterminé (V₂) est le potentiel de terre (V_{E}).
